# EUROPÄISCHE PATENTSCHRIFT

(11) **EP 0 298 435 B1**
(45) Veröffentlichungstag und Bekanntmachung des Hinweises auf die Patenterteilung: **19.05.1993**
(21) Anmeldenummer: 88110743.7
(22) Anmeldetag: 06.07.1988
(51) Int. Cl.: B65H 1/30, B65H 1/02, B65H 1/14

(54) **Einrichtung zum Fördern von Karton-Zuschnitten**
Device for transporting cardboard blanks
Dispositif pour transporter des flans de carton

(30) Priorität: 08.07.1987 DE 3722506
(43) Veröffentlichungstag der Anmeldung: 11.01.1989
(73) Patentinhaber: 4P Nicolaus Kempten GmbH, D-87437 Kempten (DE); Maschinenfabrik W. Fischer GmbH, D-87471 Durach (DE)
(72) Erfinder: Fischer, Wilhelm, D-8968 Durach (DE)
(74) Vertreter: Hutzelmann, Gerhard

(56) Entgegenhaltungen:
- DE-A- 2 321 771
- DE-B- 1 183 915
- DE-U- 6 909 353
- FR-A- 2 564 065

## Beschreibung

Die Erfindung bezieht sich auf eine Fördereinrichtung für Karton-Zuschnitte, insbesondere zum Herstellen von Faltschachteln, wobei die Karton-Zuschnitte auf einer ihrer Kanten stehend zu einer Übergabe-Station od.dgl. transportiert werden, wobei unterhalb von zwei parallel zueinander und in seitlichem Abstand voneinander angeordneten Aufstandsflächen für die Karton-Zuschnitte zwei in Förderrichtung verlaufende und parallel zueinander angeordnete Schienen vorgesehen sind, von denen wenigstens das in Förderrichtung hintere Ende über einen sich drehenden und angetriebenen Exzenter gelagert ist und das in Förderrichtung vordere Ende der Schienen wenigstens in Längsrichtung beweglich gelagert ist und wobei ein Anschlag vorgesehen ist, gegen welchen sich der jeweils vorderste Karton-Zuschnitt abstützt.

Eine solche Fördereinrichtung ist aus DE-B-1 183 915 bekannt, wobei durch das Drehen der Exzenterlager ein Vorschub der Karton-Zuschnitte erreicht wird, was für verhältnismäßig langsam laufende Fördereinrichtungen und kurze Zuschnitt-Stapel ausreichend ist. Die Karton-Zuschnitte werden bei dieser Förderung gegen einen Anschlag gedrückt, an dem entlang der jeweils vorderste Zuschnitt nach unten abgezogen wird. Allein durch dieses Abziehen des Zuschnittes nach unten ist der Abtransport so langsam, daß auch die langsame Förderung ausreichend ist.

Aus der FR-A-2 564 065 ist eine Fördereinrichtung bekannt, an deren Ende ein drehbar gelagerter Anschlag angeordnet ist.

Der Erfindung liegt die Aufgabe zugrunde, eine Einrichtung der genannten Art so auszugestalten, daß die Karton-Zuschnitte in größeren Mengen eingelagert und sicher transportiert werden.

Diese Aufgabe wird erfindungsgemäß dadurch gelöst, daß als Aufstandsflächen für die Karton-Zuschnitte zwei Förderbänder vorgesehen sind, die in Längsnuten verlaufen, und daß der Anschlag als Anschlagrad ausgebildet ist, gegen das sich der jeweils vorderste Karton-Zuschnitt mit seiner oberen Kante abstützt, während unterhalb der Förderbänder und der Schienen ein Winkelhebel gelagert ist, dessen einer Schenkel nach oben gegen den vordersten Karton-Zuschnitt schwenkbar ist.

Durch die gemeinsame Anordnung der Förderbändern und der exzentrisch gelagerten Schienen wird ein sehr schneller Transport der Zuschnitte bei gleichzeitiger Auflockerung erreicht. Mit dem unterhalb angeordneten Winkelhebel läßt sich dabei die Abgabe von Karton-Zuschnitten unterbrechen, ohne daß die Fördereinrichtung abgeschaltet werden müßte, so daß im Falle einer Störung der Betrieb sehr schnell wieder aufgenommen werden kann.

Aus der DE-A-2 321 771 ist zwar ebenfalls ein am oberen Ende des vordersten Zuschnittes angreifendes Anschlagrad bekannt, das in Verbindung mit einer aus Förderbändern bestehenden Fördereinrichtung vorgesehen ist, bei der jedoch keinerlei Hubbewegung der Zuschnitte erfolgt.

Sehr vorteilhaft ist es auch, wenn gemäß der Erfindung zwei Querträger vorgesehen sind, mit denen die Fördereinrichtung auf zwei Trägerpaaren ruht, die mit mehreren Aufnahmen in unterschiedlicher Höhe ausgerüstet sind.

Damit läßt sich die Fördereinrichtung mit wenigen Handgriffen schnell auf unterschiedliche Größen von Karton-Zuschnitten einstellen.

Sehr vorteilhaft ist es dabei, wenn erfindungsgemäß die Aufnahmen in den Trägerpaaren als einseitig offene Schlitze ausgebildet sind.

Damit ist das Umstellen der Fördereinrichtung noch weiter vereinfacht.

Als sehr vorteilhaft hat es sich in diesem Zusammenhang auch erwiesen, wenn erfindungsgemäß das eine der beiden Trägerpaare schwenkbar gelagert ist.

In der Zeichnung ist die Erfindung anhand eines Ausführungsbeispiels veranschaulicht. Dabei zeigt die Figur eine schematisch dargestellte Einrichtung zum Fördern von Karton-Zuschnitten.

Mit 1 sind dabei Karton-Zuschnitte bezeichnet, die auf einer ihrer Kanten stehend in großer Zahl auf zwei Förderbändern 2 ruhen. Die beiden Förderbänder 2 sind in seitlichem Abstand voneinander angeordnet und im Querschnitt kreisförmig ausgebildet. Sie laufen in u-förmig ausgebildeten Aufnahmerillen und werden von einem nicht dargestellten Motor angetrieben. Seitlich neben den Förderbändern 2 sind zwei parallel zu diesen verlaufende Schienen 3 vorgesehen, die auf zwei Exzentern 4 und 5 gelagert sind. Diese beiden Exzenter sind gleich ausgebildet und werden von einem gemeinsamen Antrieb gleichzeitig gedreht. Dadurch machen die beiden Schienen eine kombinierte Hubvorwärtsbewegung, die gleichzeitig auf die Karton-Zuschnitte übertragen wird, wobei diese angehoben und weitertransportiert werden.

Der vorderste Karton-Zuschnitt 1 liegt mit seiner oberen Kante an einem Anschlagrad 6 an, das drehbar gelagert ist und den Zuschnitt freigibt, sobald dessen untere Kante die Förderbänder 2 verläßt, so daß der Zuschnitt nach unten wegrutschen kann. Er gelangt dabei auf eine Schrägfläche 7, die zu einem Absauger 8 führt. Vor diesem Absauger wird ein weiterer Stapel 11 von Karton-Zuschnitten 1 angesammelt, an dem seitlich zwei Meßfühler 9 und 10 vorgesehen sind, welche die Größe des Stapels 11 abtasten und die Förderbänder 2 sowie den Exzenter-Antrieb steuern.
Unterhalb der Schienen 3 ist ein Winkelhebel 12 drehbar gelagert, der mit einem Verstellzylinder 13 verbunden ist.

Die aus den Förderbändern 2 und den Schienen 3 bestehende Fördereinrichtung ist an ihrer Unterseite mit zwei Querträgern 14 und 15 versehen, die auf zwei Trägerpaaren 16 und 17 ruhen. Diese beiden Trägerpaare sind je mit drei schlitzförmigen, einseitig offenen Aufnahmen für die Querträger ausgerüstet, die in unterschiedlicher Höhe angeordnet sind. Das eine Trägerpaar 16 ist darüber hinaus schwenkbar gelagert, wodurch die gesamte Fördereinrichtung unterschiedlich hoch in bezug auf den Absauger 8 gelagert werden kann.

## Patentansprüche

1. Fördereinrichtung für Karton-Zuschnitte(1), insbesondere zum Herstellen von Faltschachteln, wobei die Karton-Zuschnitte(1) auf einer ihrer Kanten stehend zu einer Übergabe-Station(7-11) od.dgl. transportiert werden, wobei unterhalb von zwei parallel zueinander und in seitlichem Abstand voneinander angeordneten Aufstandsflächen(2) für die Karton-Zuschnitte(1) zwei in Förderrichtung verlaufende und parallel zu einander angeordnete Schienen(3) vorgesehen sind, von denen wenigstens das in Förderrichtung hintere Ende über einen sich drehenden und angetriebenen Exzenter(4) gelagert ist und das in Förderrichtung vordere Ende der Schienen(3) wenigstens in Längsrichtung beweglich gelagert ist und wobei ein Anschlag(6) vorgesehen ist, gegen welchen sich der jeweils vorderste Karton-Zuschnitt abstützt, **dadurch gekennzeichnet,** daß als Aufstandsflächen für die Karton-Zuschnitte(1) zwei Förderbänder(2) vorgesehen sind, die in Längsnuten verlaufen, und daß der Anschlag als Anschlagrad(6) ausgebildet ist, gegen das sich der jeweils vorderste Karton-Zuschnitt mit seiner oberen Kante abstützt, während unterhalb der Förderbänder(2) und der Schienen(3) ein Winkelhebel(12) gelagert ist, dessen einer Schenkel nach oben gegen den vordersten Karton-Zuschnitt schwenkbar ist.

2. Fördereinrichtung nach Anspruch 1, **dadurch gekennzeichnet,** daß zwei Querträger(14,15) vorgesehen sind, mit denen die Fördereinrichtung auf zwei Trägerpaaren(16,17) ruht, die mit mehreren Aufnahmen in unterschiedlicher Höhe ausgerüstet sind.

3. Fördereinrichtung nach Anspruch 2, **dadurch gekennzeichnet,** daß die Aufnahmen in den Trägerpaaren(16,17) als einseitig offene Schlitze ausgebildet sind.

4. Fördereinrichtung nach Anspruch 2 oder 3, **dadurch gekennzeichnet,** daß das eine der beiden Trägerpaare(16,17) schwenkbar gelagert ist.

## Claims

1. Transport apparatus for board blanks (1), that are to be used in particular to produce folding cartons, where the board blanks (1) are transported to a transfer or similar station (7-11) standing on one of their edges, where two rails (3) extending in transport direction parallel to each other are provided below two parallel surfaces (2) located a certain distance from each other on which the board blanks (1) stand, where at least the back end of the rails in transport direction is pivoted on a rotating and driven part (4) which acts eccentrically and the front end of the rails (3) in transport direction is pivoted to move at least longitudinally, and where a stop (6) is provided, which the front board blank (1) engages, **wherein** two conveyor belts (2) are provided as the surfaces for the board blanks (1) to stand on, which run in longitudinal grooves and wherein the stop has the form of a stop wheel (6), which the top edge of the front board blank engages, while an angle lever (12) is located below the conveyor belts (2) and the rails (3), one side of which can swivel upwards to engage the front board blank.

2. Transport apparatus according to claim 1, **wherein** two cross-beams (14, 15) are provided, with which the transport apparatus rests on two pairs of supports (16, 17) which have several apertures at different heights.

3. Transport apparatus according to claim 2, **wherein** the apertures in the pairs of supports (16, 17) are designed as slots open at one end.

4. Transport apparatus according to claim 2 or 3, **wherein** one of the two pairs of supports (16, 17) is pivoted to swivel.

## Revendications

1. Dispositif de convoyage pour flans en carton (1), en particulier pour la fabrication de boîtes pliantes, dans lequel les flans en carton (1) sont transportés, sur un de leurs bords, vers un poste de transfert (7 à 11) ou similaire, dans lequel au-dessous de deux surfaces d'appui (2), parallèles entre elles et espacées latéralement l'une de l'autre, pour les flans en carton (1), il est prévu deux rails (3) s'étendant dans la direction du transport et disposés parallèlement entre eux dont au moins l'extrémité arrière, dans le sens du transport, est montée sur un excentrique (4) tournant et entraîné, et l'extrémité avant, dans le sens du transport, des rails (3), est montée mobile au moins dans la direction longitudinale et dans lequel il est prévu une butée (6) contre laquelle prend appui le flan en carton situé le plus en avant, caractérisé en ce qu'il est prévu comme surfaces d'appui pour les flans en carton (1), deux tapis de convoyage (2) qui s'étendent dans des rainures longitudinales et en ce que la butée est conçue sous la forme d'une roue de butée (6) contre laquelle le flan de carton situé le plus en avant prend appui, par son bord supérieur, tandis qu'au-dessous des tapis de convoyage (2) et des rails (3), il est monté un levier coudé (12) dont une branche peut pivoter vers le haut, contre le flan en carton situé le plus en avant.

2. Dispositif de convoyage selon la revendication 1, caractérisé en ce qu'il est prévu deux traverses (14, 15) par lesquelles le dispositif de convoyage repose sur deux paires de supports (16, 17) qui sont équipés de plusieurs logements, à des hauteurs différentes.

3. Dispositif de convoyage selon la revendication 2, caractérisé en ce que les logements sont formés dans les paires de supports (16, 17) sous la forme de fentes ouvertes d'un côté.

4. Dispositif de convoyage selon la revendication 2 ou 3, caractérisé en ce que l'une des deux paires de supports (16, 17) est montée pivotante.
